# EUROPÄISCHE PATENTSCHRIFT

(11) **EP 3 822 401 B1**
(45) Veröffentlichungstag und Bekanntmachung des Hinweises auf die Patenterteilung: **30.11.2022**
(21) Anmeldenummer: 20207394.6
(22) Anmeldetag: 13.11.2020
(51) Int. Cl.: D03D 49/44, D03D 47/27, D03D 47/24

(54) **VORRICHTUNG ZUM HERSTELLEN EINES GEWEBES UND VERFAHREN HIERZU**
DEVICE FOR MANUFACTURING A TISSUE AND METHOD FOR SAME
DISPOSITIF DESTINÉ À LA FABRICATION D'UN TISSU ET PROCÉDÉ CORRESPONDANT

(30) Priorität: 14.11.2019 DE 102019130773
(43) Veröffentlichungstag der Anmeldung: 19.05.2021
(73) Patentinhaber: vombaur GmbH & Co. KG, 42369 Wuppertal (DE)
(72) Erfinder: Fink, Wolfgang, 42329 Wuppertal (DE); Werner, Christian, 40699 Erkrath (DE); Schliefer, Christoph, 47800 Krefeld (DE); Luckey, Wolfgang, 42369 Wuppertal (DE)
(74) Vertreter: Buse, Mentzel, Ludewig Patentanwaltskanzlei

(56) Entgegenhaltungen:
- WO-A2-2007/039244
- CN-A- 1 393 584
- CN-A- 110 209 069
- DE-U1-202007 001 247

## Beschreibung

Die Erfindung betrifft eine verbesserte Vorrichtung zur Herstellung eines Gewebes und ein Verfahren hierzu. Üblicherweise werden Gewebe auf Webstühlen oder Webmaschinen hergestellt. Hierbei wird ein Schussfaden mithilfe eines Trägers, wie einem Schiffchen, einem Greifer, einem Schützen, einem Projektil oder einem Zahnradantrieb durch ein Fach aus Kettfäden bewegt und dann an dem entstehenden Gewebe festgelegt.

Nachteilig ist dabei, dass hierbei hohe mechanische Belastungen entstehen, die für hohen Verschleiß und damit verbundenen Wartungsaufwand, Schwingungen in der Maschine sowie für hohe Lärmbelastung sorgen.

Die WO 2007/039244 A2 beschreibt ein Verfahren zur Abstützung des Schussfadenführungselements. Hierbei wird ober- oder unterhalb des Webfaches ein Schussfadenführungselement angeordnet, welches magnetische Elemente enthält, wobei der Führungskanal selbst und das Schussfadenführungselement elektrisch leitfähig sind und zwischen diesen beiden Elementen eine abstoßende Kraft entsteht. Durch diese Kräfte kann das Schussfadenführungselement schwebend durch das Webfach entlang des Führungskanals bewegt werden. Nachteilig an dieser Anordnung ist es, dass eine Bewegung des Schussfadenführungselements nur entlang einer Richtung, nämlich der Richtung des Führungskanals auf einer definierten Bewegungsebene erfolgen kann. Eine Variierung des Abstands zwischen Führungskanal und Schussfadenführungselement, eine Bewegung des Schussfadenführungselements in einer gekrümmten Bahn oder ein Verdrehen oder Verkippen des Schussfadenführungselements um die Fadenspannung einzustellen, ist mit dieser Vorrichtung nicht möglich.

Die DE 20 2007 001 247 U1 beschreibt ein Schusseintragungssystem für Webmaschinen mit einem elektromotorischen Linearantrieb, dessen Läufer einen Schussfaden in ein Webfach transportieren kann. Soll ein bestimmter Schussfaden nicht in das Webfach eingetragen werden, so ist ein Alternativeg für den Läufer vorgesehen, der dieses Webfach umfährt. Dies ist vor allem bei einer Anordnung von mehreren Webfächern nebeneinander, beispielsweise zur Herstellung von Schmalgeweben, sinnvoll. Eine freie Bewegung des Läufers über mehrere Freiheitsgrade, beispielsweise zur Einstellung der Fadenspannung, ist hier nicht vorgesehen.

Auch in der CN 110 209 069 A ist eine Webmachine beschrieben, bei der ein magnetischer Bauteil mit dem Faden mittels eines sich ändernden Magnetfeldes durch das Webfach bewegt wird. Auch hier ist eine freie Anordnung des Magnetfeldes unterhalb des Webfachs sowie eine Bewegung des Schussfadens über mehrere Freiheitsgrade nicht möglich.

Aufgabe der Erfindung ist es daher, eine Vorrichtung zur Herstellung eines Gewebes zu schaffen, die verschleißarm arbeitet und bei der der Schussfaden quasi frei beweglich durch das Webfach führbar ist sowie ein Verfahren bereitzustellen, durch das ein Gewebe mit der erfindungsgemäßen Maschine herstellbar ist. Diese Aufgaben werden durch die kennzeichnenden Merkmale der Ansprüche 1 und 14 gelöst, denen folgende besondere Bedeutung zukommt.

Benachbart zu den Kettfadenscharen ist ein Balken vorgesehen, der einen geeigneten Antrieb für den wenigstens einen Schlitten und eine Fläche aufweist. Unter benachbart zu den Kettfadenscharen ist zu verstehen, dass der Balken unterhalb der unteren Kettfadenschar oder auch oberhalb der oberen Kettfadenschar angeordnet sein kann. Dieser Antrieb umfasst einen oder mehrere Elektro- und/oder Permanentmagnete und sorgt dafür, dass der Schlitten berührungsfrei durch das Webfach bewegbar ist und dabei über die Fläche des Balkens schwebt. Die Elektromagnete im Balken bilden einen Linearmotor und erzeugen ein magnetisches Wanderfeld welches den Permanentmagneten des Schlittens bewegt und dafür sorgt, dass sich der Schlitten berührungsfrei schwebend beabstandet vom Balken durch das Webfach bewegt. Die Elektromagnete werden dabei so angesteuert, dass die Bewegung des Schlittens in mindestens zwei Freiheitsgeraden verlaufen kann, insbesondere in geraden oder gekrümmten Bahnen, in unterschiedlichen Abständen zum Balken, wobei die Position des Schlittens gerade, gekippt, verschwenkt oder gedreht sein kann. Durch den erfindungsgemäßen mehrachsigen Antrieb ist der Schlitten in nahezu allen denkbaren Richtungen und Positionen durch das Webfach führbar. Neben der klassischen Linearbewegung kann der Schlitten so auch auf einer gekrümmten oder wellenförmigen Bahn bewegt werden oder in einem größeren Abstand zum Balken. Ebenso ist es möglich, den Schlitten zu verkippen, zu verschwenken oder zu verdrehen, um so die Fadenspannung des Schussfadens einzustellen. Das Magnetfeld ist besonders genau einstellbar und ansteuerbar, so dass sehr präzise Bewegungen des Schlittens möglich sind. Der Schlitten kann dabei auch gut durch das Magnetfeld gehalten werden, selbst wenn die Fläche, über die der Schlitten schwebt, schräg verläuft.

Durch die schwebende Bewegung des Schlittens wird zudem keinerlei Abrieb erzeugt, so dass die Vorrichtung quasi verschleißfrei arbeitet. Durch diese Reduktion des Verschleißes entstehen auch weniger Verschmutzungen, insbesondere durch Abrieb des Fadens, die sonst die Qualität des Gewebes beeinträchtigen könnten. Außerdem ist die Vorrichtung deutlich schwingungs- und geräuschärmer als herkömmliche Webvorrichtungen.

Bei der Verwendung eines Magnetfelds zum Antrieb des Schlittens verringern sich die Umrüstzeiten zwischen verschiedenen Produkten, die auf der gleichen Vorrichtung produziert werden, erheblich, da keine mechanischen Teile getauscht werden müssen, sondern nur ein anderes Steuerungsprogramm ausgewählt wird. Der Begriff Schlitten ist hier weit auszulegen. Es ist hierunter jegliche Einrichtung zu verstehen, mittels derer ein Schussfaden in ein Webfach einbringbar ist, insbesondere auch ein Schiffchen, ein Greifer, ein Schütze oder ein Projektil.

Ebenso ist auch der Begriff Balken weit gefasst. Dieser muss keine Vierkantform aufweisen, sondern kann auch flach, rund, oval, polygonal oder anders geformt sein.

Eine Möglichkeit den Schlitten mit Hilfe eines Magnetfeldes zu bewegen besteht darin, den Schlitten oder den Balken mit einem Supraleiter auszustatten und diesen unter seine Sprungtemperatur abzukühlen. In dem anderen Bauteil - Balken oder Schlitten - sind dann ein oder mehrere Permanentmagnete oder Elektromagnete angeordnet. Durch dieses Zusammenspiel kann dann der Schlitten schwebend durch das Webfach bewegt werden.

Der Balken ist in seiner Lage und Positionierung anpassbar. So kann für unterschiedliche Anwendungsfälle der Balken unterschiedlich positioniert werden. Darüber hinaus kann der Balken bewegt werden, wenn das Webblatt bewegt wird, um den gerade in das Webfach eingebrachten Schussfaden an das entstehende Gewebe anzupressen. Wenn die untere Kettfadenschar schräg verläuft, so kann der Balken so ausgerichtet werden, dass die Fläche des Balkens parallel zu der untern Kettfadenschar verläuft. Der Schlitten schwebt bei seiner Bewegung über die Fläche am Balken.

Der Schlitten umfasst vorteilhafterweise wenigstens eine Schussfadenspule, die nach Art einer Scheibenspule ausgebildet sein kann. Insbesondere bei der Verwendung von zylinderförmigen Scheibenspulen kann mehr Material auf der Spule vorhanden sein als bei herkömmlichen Canetten, die konisch gewickelt sind. Hierdurch muss die Spule seltener gewechselt werden. Wenn mehrere Spulen an einem Schlitten vorhanden sind, können auch mehrere Schussfäden gleichzeitig in das Webfach eingebracht werden. Diese können aus dem gleichen Material oder auch aus unterschiedlichen Materialien bestehen. Weiterhin bevorzugt ist die Bewegung der Schussfadenspule gebremst, insbesondere durch eine Reibbremse wie eine Scheibenbremse oder eine Stopperbremse. Dies verhindert, dass durch die Massenträgheit unkoordiniert Schussfadenmaterial von der Schussfadenspule abgewickelt wird, welches sich verheddern könnte.

In einer weiteren bevorzugten Ausführungsform weist der Schlitten an seiner Außenseite ein Metallelement auf. Weiterhin ist eine definierte seitliche Endposition vorgesehen, in die der Schlitten nach jedem Durchlaufen des Webfachs verfahrbar ist. In dieser Endposition ist ein leitender Bereich vorgesehen, der mit dem Metallelement des Schlittens in Kontakt steht, um eventuell vorhandene elektrostatische Energie abzuleiten. Diese kann je nach verwendetem Material beim Webvorgang entstehen.

Vorteilhafterweise umfasst der Schlitten eine Fadenbremse um ein unkontrolliertes Abwickeln des Schussfadens zu verhindern und die gewünschte Schussfadenspannung einzustellen.

Weiterhin ist es möglich die Stromaufnahme des Antriebs zu überwachen. Hierbei kann festgestellt werden, ob der Schussfaden gerissen ist, da sich in diesem Fall die Stromaufnahme ändert. So kann bei einem Schussfadenriss sofort reagiert und der Schussfaden wieder korrekt eingebracht werden.

Sehr vorteilhaft bei der vorliegenden Erfindung ist es, dass die Bewegungsparameter des Schlittens in vielen Freiheitsgraden frei steuerbar sind. So ist die erfindungsgemäße Vorrichtung sehr frei einstellbar und frei steuerbar, insbesondere was die Taktzahl, Geschwindigkeit, Beschleunigung, Lage und Position des Schlittens betrifft. Hierdurch können höhere Taktzahlen der Vorrichtung gefahren werden als bei herkömmlichen Webstühlen und Webmaschinen. Des Weiteren arbeitet der Schlitten durch die Steuerung genauer, so dass auch eine höhere Qualität des Gewebes erzielt werden kann. Darüber hinaus ist auch noch eine Erkennung vorgesehen, die erkennt an welcher Stelle über der Fläche sich der jeweilige Schlitten gerade befindet so dass dieser Schlitten gezielt angesteuert werden kann.

Mit der erfindungsgemäßen Vorrichtung ist es auch möglich mehrere Schlitten vorzusehen, die dann gleiche oder unterschiedliche Schussfäden einbringen können. Die Steuerung ist dabei so flexibel, dass es möglich ist einen ersten Schlitten mit einem ersten Schussfaden durch das Webfach zu fahren, und dann mit einem zweiten Schlitten einen zweiten Schussfaden und erst danach die Kettfadenscharen neu anzuordnen, auch Schaftwechsel genannt. Danach ist es auch möglich erst den zweiten Schlitten mit dem zweiten Schussfaden und dann den ersten Schlitten mit dem ersten Schussfaden durch das Webfach zu bewegen. Weiterhin ist es auch möglich, einen ersten Schlitten mit einem ersten Schussfaden in einer Richtung durch das Webfach zu führen und dann einen Schaftwechsel durchzuführen und danach einen zweiten Schlitten mit einem zweiten Schussfaden in der gleichen Richtung durch das Webfach zu führen. Nach einem erneuten Schaftwechsel kann dann entweder der erste oder der zweite Schlitten zuerst zurückgeführt werden. Selbstverständlich können auch mehr als zwei Schlitten vorgesehen sein. Die Schlitten können dabei unabhängig voneinander flexibel durch das Webfach geführt werden so dass durch die erfindungsgemäße Vorrichtung auch neuartige Gewebe herstellbar sind.

Zum Anheben und Absenken der Kettfäden sind diese üblicherweise an Schäften befestigt, die entsprechend angetrieben werden, um das Webfach herzustellen. Bei der erfindungsgemäßen Vorrichtung können diese Antriebe unterhalb der Kettfäden angeordnet sein. Dies hat den Vorteil, dass von den Antrieben keine Verunreinigungen wie Abrieb, Fett, Staub, Garnreste o.ä. auf das Gewebe fallen können. Außerdem wird das Umrüsten der Vorrichtung vereinfacht und benötigt so weniger Zeit.

An der gleichen Vorrichtung können auch mehrere Sätze von Kettfäden nebeneinander angeordnet sein, wobei jedem Satz von Kettfäden auch mindestens ein Schlitten zugeordnet ist. Es kann entweder ein gemeinsamer Balken oder auch ein extra Balken für jeden Satz Kettfäden vorgesehen sein. So kann man mehrere Gewebe gleichzeitig herstellen. Dies ist insbesondere beim Weben von Schmaltextilien interessant. Die Schlitten können dabei gegengleich zueinander laufen, so dass sich eventuelle Schwingungen gegenseitig aufheben.

Die erfindungsgemäße Vorrichtung ist besonders flexibel, wenn jedes der beweglichen Bauteile einen eigenen Antrieb aufweist. So können beispielsweise eigene Antriebe vorgesehen sein für den oder die Schlitten, den Balken, die Schäfte, das Webblatt usw. Bei herkömmlichen Webmaschinen ist oft nur ein Antrieb vorgesehen und die einzelnen Bauteile sind über Zahnriemen, Antriebswellen, Zahnstangen usw. miteinander verbunden. Durch die einzelnen Antriebe sind die Bauteile unabhängig voneinander ansteuerbar und bewegbar, so dass die erfindungsgemäße Vorrichtung schneller und flexibler arbeiten kann als herkömmliche Webmaschinen.

Außerdem umfasst die Erfindung noch ein verbessertes Verfahren zur Herstellung von Gewebe. Mit diesem Verfahren ist jegliche Art von Gewebe herstellbar, wie beispielsweise Schmalgewebe, Breitgewebe, Nahtlos-Rundgewebe etc.

Das erfindungsgemäße Verfahren umfasst dabei folgende Schritte:
- Bereitstellen von Kettfäden und Aufteilung in obere und untere Kettfadenscharen unter Bildung eines Webfachs,
- Positionierung eines mit Elektromagneten versehenen Balkens benachbart zu einer der Kettfadenscharen, wobei der Balken in seiner Lage und Positionierung anpassbar ist,
- berührungslose schwebende frei programmierbare Bewegung eines mit einem oder mehreren Permanentmagneten und/oder Elektromagneten und/oder magnetisierbarem Material ausgestatteten Schlittens mit wenigstens einem Schussfaden durch das Webfach, wobei die Elektromagnete derart ansteuerbar sind, dass der Schlitten in einer Bewegung mit mindestens zwei Freiheitsgraden durch das Webfach führbar ist,
- Verbringen des Schlittens in eine definierte seitliche Endposition,
- Bewegen des Balkens von der betreffenden Kettfadenschar weg
- Anpressen des Schussfadens an das entstehende Gewebe durch ein Webblatt
- Anheben und Absenken wenigstens einiger Kettfäden so dass neue obere und untere Kettfadenscharen und damit ein neues Webfach entstehen (Schaftwechsel)

Diese beschriebene Funktionsweise ist nur die Grundfunktion des erfindungsgemäßen Verfahrens. Es können noch weitere Verfahrensschritte hinzukommen, wie beispielsweise das Verfahren eines oder mehrerer weiterer Schlitten mit oder ohne vorherigen Schaftwechsel. Der Schlitten kann mit diesem Verfahren quasi frei in einer mehrachsigen Bewegung durch das Webfach bewegt werden.

Bevorzugterweise ist eine unterbrechungsfreie Notstromversorgung vorgesehen, damit im Falle des Ausfalls der Hauptstromversorgung der Schlitten nicht unkontrolliert herunterfällt und ein Schaden am Schlitten und/oder am Gewebe entsteht. Mit Hilfe der Notstromversorgung wird zunächst der Balken in eine Position bewegt, in der die Fläche waagerecht ausgerichtet ist. Danach wird der Schlitten verlangsamt und schließlich gestoppt. Je nach Antriebsart kann es geschehen, dass der Schlitten dann aus seiner schwebenden Position auf die Fläche des Balkens herunterfällt. Da diese aber waagerecht ausgerichtet ist, kann der Schlitten nicht noch von der Fläche herunterfallen und beschädigt werden oder das Gewebe beschädigen.

Ist die Hauptstromversorgung wieder hergestellt, so wird zunächst der Schlitten in eine definierte Startposition gebracht, dann der Balken wieder in die gewünschte Schräglage gefahren und der Webprozess fortgesetzt. So entsteht auch im Falle eines Stromausfalls möglichst wenig Ausschuss.

Durch den Antrieb kann der Schlitten sowohl translatorische als auch rotatorische Bewegungen ausführen, aber auch gedreht, verschwenkt und/oder gekippt werden um die gewünschte Schussfadenspannung einzustellen. Hierdurch ist es möglich, für jedes verwendete Schussfadenmaterial und jeden Anwendungsfall die Schussfadenspannung individuell einzustellen, auch unabhängig von der Stärke des jeweiligen Schussfadens.

Bei der Durchführung des Verfahrens kann die Stromaufnahme des Schlittens überwacht werden. Sollte der Schussfaden reißen, ändert sich auch abrupt die Stromaufnahme, da der Schlitten nicht mehr gegen den Widerstand der Schussfadenspannung anarbeiten muss. So kann der Webvorgang sofort gestoppt und der Schussfaden wieder befestigt werden.

Weitere Vorteile und Ausführungsformen ergeben sich aus der nachfolgenden Beschreibung, den Unteransprüchen sowie der Zeichnung. In der Fig. ist eine Ausführungsform der erfindungsgemäßen Vorrichtung dargestellt. Es zeigt:
Fig. 1: eine erfindungsgemäße Vorrichtung schematisch in Seitenansicht.

Fig. 1 zeigt schematisch einen Aufbau einer erfindungsgemäßen Vorrichtung. Man erkennt die obere Kettfadenschar 3 und die untere Kettfadenschar 4, die zwischen sich ein Webfach 10 bilden. Die Kettfadenscharen 3, 4 werden von Schäften 8 gehalten, die als Hubelemente dienen und die Kettfäden entsprechend dem gewünschten Gewebe 1 anheben und absenken. Die Kettfäden verlaufen nach den Schäften 8 noch weiter nach rechts in der Zeichnung und werden meist auf einer Walze, dem Kettbaum, bereitgestellt. Dies ist hier nicht dargestellt.

Unterhalb der unteren Kettfadenschar 4 befindet sich ein Balken 2 mit einem Antrieb für einen Schlitten 5. Dieser schwebt über der Fläche 9 des Balkens 2 und der unteren Kettfadenschar 4. Durch den im Balken 2 befindlichen elektromagnetischen Antrieb wird der Schlitten 5 durch das Webfach 10 bewegt. Dabei bringt er den auf der Schussfadenspule 6 befindlichen Schussfaden in das Webfach 10 ein. Nach dem Einbringen des Schussfadens wird das Webblatt 7 nach links bewegt, um den Schussfaden an das entstehende Gewebe 1 anzupressen. Danach werden die Schäfte 8 bewegt um einige oder alle Kettfäden der unteren Kettfadenschar 4 nach oben zu bewegen und alle oder einige der Kettfäden der oberen Kettfadenschar 3 nach unten zu bewegen. Durch diesen Schaftwechsel entsteht ein neues Webfach 10 und der Schlitten 5 wird wieder schwebend durch dieses Webfach 10 zurück bewegt.

Selbstverständlich ist dies nur die einfachste Bewegung, die die erfindungsgemäße Vorrichtung ausführen kann. Mit der erfindungsgemäßen Vorrichtung können Schussfäden in völlig freier Reihenfolge und in völlig freier Bewegung in das Webfach eingetragen werden, ohne die Vorrichtung umbauen oder umrüsten zu müssen. Dies lässt sich rein durch die Steuerung des Antriebs realisieren. Die dargestellte Ausführungsform ist nur eine beispielhafte Verwirklichung der Erfindung. Diese ist nicht darauf beschränkt.

Es sind auch weitere Möglichkeiten mit mehreren Schlitten denkbar. Auch können dann erst mehrere der Schlitten durch das Webfach bewegt werden bevor der Schaftwechsel erfolgt. Der Balken und der Schlitten sind auch nur beispielhaft dargestellt. Beide Bauteile können auch andere Formen aufweisen. Unter dem Begriff "oberhalb der Fläche des Balkens" ist zu verstehen, dass der Schlitten sich berührungslos in einem Abstand zu der Fläche bewegt, unabhängig davon, wie die Fläche im Raum angeordnet ist. Steht die Fläche beispielsweise senkrecht im Raum, so ist der Schlitten, der in einem Abstand zu dieser Fläche an dieser entlang fährt immer noch als "oberhalb der Fläche angeordnet" zu betrachten. Dies gilt auch, wenn die Fläche über Kopf angeordnet ist und der Schlitten sich darunter befindet. Der Schlitten ist auch in unterschiedlichen Abständen zur Fläche des Balkens anordbar.

### Bezugszeichenliste:

- 1: Gewebe
- 2: Balken
- 3: obere Kettfadenschar
- 4: untere Kettfadenschar
- 5: Schlitten
- 6: Schussfadenspule
- 7: Webblatt
- 8: Schaft
- 9: Fläche an 2
- 10: Webfach

## Patentansprüche

1. Vorrichtung zum Herstellen eines Gewebes (1), mit Kettfäden, die an beweglichen Hubelementen angeordnet sind, wobei einige der Kettfäden zum Bilden einer oberen Kettfadenschar (3) nach oben angehoben und andere Kettfäden zum Bilden einer unteren Kettfadenschar (4) nach unten abgesenkt sind, um ein Webfach (10) zu bilden,
mit mindestens einem Schlitten (5), welcher wenigstens einen Schussfaden enthält und welcher durch das Webfach (10) bewegbar ist, um das Gewebe (1) herzustellen,
wobei benachbart zu den Kettfadenscharen (3, 4) ein Balken (2) mit einem geeigneten Antrieb angeordnet ist welcher eine Fläche (9) aufweist,
und wobei der Schlitten (5) mittels des Antriebs mit Hilfe eines Magnetfeldes durch das Webfach (10) berührungsfrei schwebend beabstandet zur Fläche (9) des Balkens (2) bewegbar ist
**dadurch gekennzeichnet,**
**dass** in dem Balken (2) Elektromagnete angeordnet sind während der Schlitten (5) einen oder mehrere Permanentmagnete und/oder Elektromagnete und/oder magnetisierbares Material umfasst und dass hierdurch die schwebende Bewegung des Schlittens (5) durchführbar ist,
**dass** der Balken (2) in seiner Lage und Positionierung anpassbar ist und dass die Elektromagnete derart ansteuerbar sind, dass der Schlitten (5) in einer Bewegung mit mindestens zwei Freiheitsgraden durch das Webfach (10) führbar ist.

2. Vorrichtung nach Anspruch 1, **dadurch gekennzeichnet, dass** der Schlitten (5) oder der Balken (2) einen Supraleiter umfasst, während im Balken (2) oder im Schlitten (5) ein oder mehrere Magnete angeordnet sind und dass hierdurch die schwebende Bewegung des Schlittens (5) durchführbar ist.

3. Vorrichtung nach Anspruch 1 oder 2, **dadurch gekennzeichnet, dass** die untere Kettfadenschar (4) und/oder die obere Kettfadenschar (3) schräg verläuft und
der Balken (2) bei der Bewegung des Schlittens (5) durch das Webfach (10) so angeordnet ist, dass die Fläche (9) des Balkens (2) parallel zu der unteren Kettfadenschar (4) oder der oberen Kettfadenschar (3) verläuft.

4. Vorrichtung nach einem der Ansprüche 1 bis 3, **dadurch gekennzeichnet, dass** der Schlitten (5) wenigstens eine Schussfadenspule (6) umfasst, welche insbesondere die Form eine Scheibenspule aufweist.

5. Vorrichtung nach Anspruch 4, **dadurch gekennzeichnet, dass** die Bewegung der Schussfadenspule (6) durch eine Reibbremse gebremst ist.

6. Vorrichtung nach einem der Ansprüche 1 bis 5, **dadurch gekennzeichnet, dass** der Schlitten (5) an wenigstens seiner Außenseite ein Metallelement umfasst und
dass der Schlitten (5) eine definierte seitliche Endposition umfasst, in die der Schlitten (5) verfahrbar ist, wobei in dieser Endposition das Metallelement mit einem metallischen Bereich der Vorrichtung in Kontakt steht, um elektrostatische Energie abzuleiten.

7. Vorrichtung nach einem der Ansprüche 1 bis 6, **dadurch gekennzeichnet, dass** der Schlitten eine Fadenbremse umfasst.

8. Vorrichtung nach einem der Ansprüche 1 bis 7, **dadurch gekennzeichnet, dass** die Stromaufnahme des Antriebs überwachbar ist.

9. Vorrichtung nach einem der Ansprüche 1 bis 8, **dadurch gekennzeichnet, dass** der Schlitten (5) in seinen Bewegungsparametern frei steuerbar ist wobei eine Erkennung vorgesehen ist, die erkennt an welcher Stelle beabstandet von der Fläche (9) der Schlitten (5) angeordnet ist.

10. Vorrichtung nach einem der Ansprüche 1 bis 9, **dadurch gekennzeichnet, dass** mehrere Schlitten (5) vorgesehen sind, die gleiche oder unterschiedliche Schussfäden einbringen können und die unabhängig voneinander steuerbar sind.

11. Vorrichtung nach einem der Ansprüche 1 bis 10, **dadurch gekennzeichnet, dass** die Kettfadenscharen (3, 4) an Schäften (8) befestigt sind mittels derer sie angehoben und/oder abgesenkt werden und dass die Antriebe der Schäfte (8) unterhalb der Kettfadenscharen (3, 4) angeordnet sind.

12. Vorrichtung nach einem der Ansprüche 1 bis 11, **dadurch gekennzeichnet, dass** an der gleichen Vorrichtung mehrere Sätze mit Kettfadenscharen (3, 4) und zugehörigen Hubelementen vorgesehen sind, sowie ein oder mehrere Balken (2) mit Antrieben und mehrere Schlitten (5).

13. Vorrichtung nach einem der Ansprüche 1 bis 12, **dadurch gekennzeichnet, dass** einzelne Antriebe für jedes der beweglichen Bauteile vorgesehen ist wie Balken (2), Schlitten (5), Schäfte (8), Webblatt (7) die unabhängig voneinander einstellbar und steuerbar sind.

14. Verfahren zur Herstellung eines Gewebes (1) umfassend folgende Schritte:
- Bereitstellen von Kettfäden und Aufteilung in obere und untere Kettfadenscharen (3, 4) unter Bildung eines Webfachs (10),
- Positionierung wenigstens eines mit Elektromagneten versehenen Balkens (2) unterhalb der unteren Kettfadenschar (4) und/oder oberhalb der oberen Kettfadenschar (3), wobei der Balken (2) in seiner Lage und Positionierung anpassbar ist,
- Berührungslose, schwebende, frei programmierbare Bewegung eines mit einem oder mehreren Permanentmagneten und/oder Elektromagneten und/oder magnetisierbarem Material ausgestatteten Schlittens (5) mit wenigstens einem Schussfaden durch das Webfach (10), wobei die Elektromagnete derart ansteuerbar sind, dass der Schlitten (5) in einer Bewegung mit mindestens zwei Freiheitsgraden durch das Webfach (10) führbar ist,
- Verbringen des Schlittens (5) in eine definierte seitliche Endposition,
- Bewegen des Balkens (2) von der Kettfadenschar (3, 4) weg
- Anpressen des Schussfadens an das entstehende Gewebe (1) durch ein Webblatt (7)
- Anheben und Absenken wenigstens einiger Kettfäden so dass neue obere und untere Kettfadenscharen (3, 4) und damit ein neues Webfach (10) entstehen (Schaftwechsel).

15. Verfahren nach Anspruch 14, **dadurch gekennzeichnet, dass** eine unterbrechungsfreie Notstromversorgung vorgesehen ist, welche im Falle eines Ausfalls der Hauptstromversorgung folgende Schritte durchführt:
- Verfahren des Balkens (2) in eine Position, in der die Fläche (9) waagerecht ausgerichtet ist,
- Verlangsamen des Schlittens (5)
- Stoppen des Schlittens (5).

16. Verfahren nach Anspruch 15, **dadurch gekennzeichnet, dass** nach Widerherstellung der Hauptstromversorgung der Schlitten (5) zunächst in eine definierte Startposition verbracht wird und dann das Webverfahren fortgesetzt wird.

## Claims

1. Device for producing a fabric (1), comprising warp threads arranged on movable lifting elements, some of the warp threads being raised upward to form an upper warp thread bundle (3) and other warp threads being lowered downward to form a lower warp thread bundle (4) to form a shed (10),
with at least one shuttle (5) which contains at least one weft thread and which is movable through the shed (10) to produce the fabric (1),
wherein adjacent to the warp thread bundles (3, 4) a beam (2) with a suitable drive is arranged which has a surface (9), and wherein the shuttle (5) can be moved by means of the drive with the aid of a magnetic field through the shed (10) in a contact-free floating manner at a distance from the surface (9) of the beam (2)
**characterised in that**
electromagnets are arranged in the beam (2) while the shuttle (5) comprises one or more permanent magnets and/or electromagnets and/or magnetisable material and that thereby the floating movement of the shuttle (5) is feasible,
the beam's (2) orientation and positioning are adjustable
and the electromagnets can be controlled in such a way that the shuttle (5) can be guided through the shed (10) in a movement with at least two degrees of freedom.

2. The device according to claim 1, **characterised in that** the shuttle (5) or the beam (2) comprises a superconductor, while in the beam (2) or in the shuttle (5) one or more magnets are arranged and that hereby the floating movement of the shuttle (5) is feasible.

3. Device according to claim 1 or 2, **characterised in that** the lower warp thread bundle (4) and/or the upper warp thread bundle (3) runs obliquely and the beam (2) is arranged during the movement of the shuttle (5) through the shed (10) in such a way that the surface (9) of the beam (2) runs parallel to the lower warp thread bundle (4) or the upper warp thread bundle (3).

4. Device according to one of claims 1 to 3, **characterised in that** the shuttle (5) comprises at least one weft bobbin (6), which in particular has the shape of a disc bobbin.

5. Device according to claim 4, **characterised in that** the movement of the weft bobbin (6) is braked by a friction brake.

6. Device according to one of claims 1 to 5, **characterised in that** the shuttle (5) comprises a metal element on at least its outer side, and **in that** the shuttle (5) comprises a defined lateral end position into which the shuttle (5) can be moved, in which end position the metal element is in contact with a metallic region of the device in order to dissipate electrostatic energy.

7. Device according to one of claims 1 to 6, **characterised in that** the shuttle comprises a thread brake.

8. Device according to one of claims 1 to 7, **characterised in that** the current consumption of the drive can be monitored.

9. Device according to one of the claims 1 to 8, **characterised in that** the shuttle (5) is freely controllable in its movement parameters, whereby a detection is provided which recognizes at which position the shuttle (5) is positioned at a distance from the surface (9).

10. Device according to one of the claims 1 to 9, **characterised in that** several shuttles (5) are provided which can insert the same or different weft threads and which can be controlled independently of one another.

11. Device according to one of the claims 1 to 10, **characterised in that** the warp thread bundles (3, 4) are fastened to shafts (8) by means of which they are raised and/or lowered and that the drives of the shafts (8) are arranged below the warp thread bundles (3, 4).

12. Device according to any one of claims 1 to 11, **characterised in that** the same device is equipped with a plurality of sets of warp thread bundles (3, 4) and associated lifting elements, and one or more beams (2) with drives and a plurality of shuttles (5).

13. Device according to one of the claims 1 to 12, **characterised in that** individual drives are provided for each of the movable components, such as beam (2), shuttle (5), shafts (8), reed (7), which are adjustable and controllable independently of each other.

14. Method of manufacturing a fabric (1) comprising the following steps:
- Providing warp threads and dividing them into upper and lower warp thread bundles (3, 4) to form a shed (10)
- Positioning of at least one beam (2) provided with electromagnets below the lower warp thread bundle (4) and/or above the upper warp thread bundle (3), wherein the beam (2) is adjustable in its orientation and positioning
- Contactless, floating, freely programmable movement of a shuttle (5) equipped with one or more permanent magnets and/or electromagnets and/or magnetisable material with at least one weft thread through the shed (10), wherein the electromagnets can be controlled in such a way that the shuttle (5) can be guided through the shed (10) in a movement with at least two degrees of freedom
- Moving the shuttle (5) to a defined lateral end position,
- Moving the beam (2) away from the warp thread bundles (3, 4)
- Pressing the weft thread against the resulting fabric (1) by means of a weaving reed (7)
- Lifting and lowering at least some warp threads so that new upper and lower warp thread bundles (3, 4) and thus a new shed (10) are created (changing shafts).

15. The method of claim 14, **characterised in that** an uninterruptible emergency power supply is provided which performs the following steps in the event of a failure of the main power supply:
- Moving the beam (2) to a position in which the surface (9) is aligned horizontally
- Slowing down the shuttle (5)
- Stopping the shuttle (5).

16. Method according to claim 15, **characterised in that**, after restoration of the main power supply, the shuttle (5) is first brought into a defined starting position and then the weaving process is continued.

## Revendications

1. Dispositif destiné à la fabrication d'un tissu (1), avec des fils de chaîne disposés contre des éléments de levage mobiles, sachant que quelques uns des fils de chaîne sont soulevés vers le haut pour former une nappe supérieure (3) de fils de chaîne et d'autres fils de chaîne sont abaissés vers le bas pour former une nappe inférieure (4) de fils de chaîne, et former ainsi un triangle de tissage (10),
comprenant au moins un chariot (5) qui contient au moins un fil de trame et qui est déplaçable dans le triangle de tissage (10) pour fabriquer le tissu (1),
sachant qu'au voisinage des nappes (3, 4) de fils de chaîne est disposée une barre (2) dotée d'un entraînement approprié et d'une surface (9), et sachant que le chariot (5) est déplaçable sans contact dans le triangle de tissage (10) au moyen de l'entraînement et d'un champ magnétique, en survolant la surface (9) de la barre (2),
**caractérisé en ce que**
dans la barre (2) sont disposés des électro-aimants tandis que le chariot (5) comprend un ou plusieurs aimants permanents et/ou électro-aimants et/ou un matériau magnétisable, et qu'ainsi le mouvement de survol par le chariot (5) est réalisable,
l'attitude et le positionnement de la barre (2) sont adaptables
et **en ce que** les électro-aimants sont pilotables de sorte que le chariot (5) est guidable selon un mouvement affecté d'au moins deux degrés de liberté dans le triangle de tissage (10).

2. Dispositif selon la revendication 1, **caractérisé en ce que** le chariot (5) ou la barre (2) comprend un supraconducteur, tandis que dans la barre (2) ou dans le chariot (5) sont disposés un ou plusieurs aimants et que de la sorte le mouvement de survol par le chariot (5) est réalisable.

3. Dispositif selon la revendication 1 ou 2, **caractérisé en ce que** la nappe inférieure (4) de fils de chaîne et/ou la nappe supérieure (3) de fil de chaîne ont un tracé oblique et que la barre (2), lorsque le chariot (5) traverse le triangle de tissage (10), est disposée de sorte que la surface (9) de la barre (2) a un tracé parallèle à la nappe inférieure (4) des fils de chaîne ou à la nappe supérieure (3) des fils de chaîne.

4. Dispositif selon l'une des revendications 1 à 3, **caractérisé en ce que** le chariot (5) comprend au moins une bobine de fil de trame (6) présentant notamment la forme d'une bobine à joues.

5. Dispositif selon la revendication 4, **caractérisé en ce que** le mouvement de la bobine de fil de trame (6) est freiné par un frein à friction.

6. Dispositif selon l'une des revendications 1 à 5, **caractérisé en ce que** le chariot (5) comprend un élément métallique sur au moins un côté extérieur, et que le chariot (5) comprend une position finale latérale définie jusque sur laquelle le chariot (5) est déplaçable, sachant que sur cette position finale l'élément métallique est en contact avec une zone métallique du dispositif pour évacuer de l'énergie électrostatique.

7. Dispositif selon l'une des revendications 1 à 6, **caractérisé en ce que** le chariot comprend un frein à fil.

8. Dispositif selon l'une des revendications 1 à 7, **caractérisé en ce que** l'intensité absorbée par l'entraînement peut être surveillée.

9. Dispositif selon l'une des revendications 1 à 8, **caractérisé en ce que** le chariot (5) est librement pilotable selon ses paramètres de mouvement, sachant qu'est prévu un système de détection reconnaissant à quel endroit, à distance de la surface (9), est disposé le chariot (5).

10. Dispositif selon l'une des revendications 1 à 9, **caractérisé en ce que** sont prévus plusieurs chariots (5) qui sont capables d'introduire les mêmes fils de trame ou des fils de trame différents, et qui sont pilotables indépendamment les uns des autres.

11. Dispositif selon l'une des revendications 1 à 10, **caractérisé en ce que** les nappes (3, 4) de fils de chaîne sont fixées contre des lisses (8) au moyen desquelles elles sont soulevées et/ou abaissées, et **en ce que** les entraînements des lisses (8) sont disposés en dessous des nappes (3, 4) de fils de chaîne.

12. Dispositif selon l'une des revendications 1 à 11, **caractérisé en ce que** contre le même dispositif sont prévus plusieurs modules avec nappes (3, 4) de fils de chaîne et leur éléments de levage afférents, ainsi qu'une ou plusieurs barres (2) avec des entraînements et plusieurs chariots (5).

13. Dispositif selon l'une des revendications 1 à 12, **caractérisé en ce que** des entraînements individuels sont prévus pour chacun des composants mobiles tels que la barre (2), le chariot (5), les lisses (8), le peigne (7), qui sont réglables et pilotables indépendamment les uns des autres.

14. Procédé de fabrication d'un tissu (1) comprenant les étapes suivantes:
- Présentation des fils de chaîne et séparation en nappes (3, 4) supérieure et inférieure de fils de chaîne pour former un triangle de tissage (10),
- Positionnement d'au moins une barre (2) munie d'électro-aimants en dessous de la nappe inférieure (4) de fils de chaîne et/ou au-dessus de la nappe supérieure (3) de fils de chaîne, sachant qu'il est possible d'adapter l'attitude et le positionnement de la barre (2),
- Mouvement de survol sans contact librement programmable, d'un chariot (5) avec fil de trame - équipé d'un ou plusieurs aimants permanents et/ou électro-aimants et/ou de matériau magnétisable - dans le triangle de tissage (10), sachant que les électro-aimants peuvent être commandés de sorte que le chariot (5) peut être guidé selon un mouvement affecté d'au moins deux degrés de liberté dans le triangle de tissage (10),
- Amenée du chariot (5) sur une position latérale définie,
- Déplacement de la barre (2) pour l'éloigner de la nappe (3, 4) de fils de chaîne
- Applique, par un peigne (7), du fil de trame contre le tissu (1) en cours de tissage.
- Soulèvement et abaissement d'au moins quelques fils de chaîne de sorte que de nouvelles nappes (3, 4) supérieures et inférieures et ainsi un nouveau triangle de tissage (10) se forment (alternances de lisses).

15. Procédé selon la revendication 14, **caractérisé en ce qu'**une alimentation électrique sans interruption est prévue, qui en cas de défaillance de l'alimentation électrique principale exécute les étapes suivantes:
- Translation de la barre (2) jusque sur une position dans laquelle la surface (9) est orientée à l'horizontale.
- Ralentissement du chariot (5)
- Arrêt du chariot (5).

16. Procédé selon la revendication 15, **caractérisé en ce qu'**après le rétablissement de l'alimentation électrique principale, le chariot (5) est d'abord amené sur une position de départ définie et qu'ensuite le procédé de tissage se poursuit.
